# EUROPÄISCHE PATENTSCHRIFT

(11) **EP 0 792 192 B1**
(45) Veröffentlichungstag und Bekanntmachung des Hinweises auf die Patenterteilung: **20.08.2003**
(21) Anmeldenummer: 95939254.9
(22) Anmeldetag: 10.11.1995
(51) Int. Cl.: B05B 11/00, B65D 47/34

(54) **SPENDER FÜR FLIESSFÄHIGE MEDIEN**
DISPENSER FOR FLUIDS
DISTRIBUTEUR DE PRODUITS FLUIDES

(30) Priorität: 19.11.1994 DE 4441263
(43) Veröffentlichungstag der Anmeldung: 03.09.1997
(73) Patentinhaber: CAIDEIL M.P. TEORANTA, Tourmakeady, County Mayo (IE)
(72) Erfinder: FUCHS, Karl-Heinz, D-78315 Radolfzell (DE)
(74) Vertreter: Patentanwälte Ruff, Wilhelm, Beier, Dauster & Partner
(86) Internationale Anmeldenummer: EP9504426
(87) Internationale Veröffentlichungsnummer: WO96015855

(56) Entgegenhaltungen:
- EP-A- 0 492 354
- WO-A-91/03321
- WO-A-94/20221
- DE-A- 2 901 038
- DE-U- 8 713 891
- FR-A- 2 380 077
- US-A- 5 303 867

## Beschreibung

Die Erfindung betrifft einen **Spender** nach dem Oberbegriff des Patentanspruches **1**. Er Sie ist zweckmäßig für fließfähige Medien vorgesehen, welche z.B. vor bzw. während des Austragvorganges gasförmig, flüssig, pastös und/oder pulverförmig sein können. Es kann nur eine einzige Medienkomponente oder es können über gesonderte Austaßwege gesonderte Komponenten gleichzeitig oder so ausgetragen werden, daß ihr Austragbeginn und/oder ihr Austragende gegeneinander verzögert ist.

**Der Spender** weist vorteilhaft mindestens ein Arbeitsglied, wie ein federndes Element, eine einteilige Arbeitsfeder oder dgl., auf, welches bei der Arbeit, z.B. der Austragarbeit, der Vorrichtung gespannt und entspannt wird und/oder andere Funktionen bewirken kann. Solche Funktionen können Steuerbewegungen, Rückstellbewegungen, Schließbewegungen, Anschlagfünktionen, Gleitführungen oder dgl. sein. Zweckmäßig ist **der Spender** bzw. das jeweilige Arbeitsglied ausschließlich aus Kunststoff bzw. nichtmetallischen Werkstoffen hergestellt, die Copolymerisate, wie Polyäthylen, Polypropylen oder andere Thermoplaste sein können, so daß der jeweilige Bauteil als Spritzteil herzustellen ist.

Femer soll **der Spender**, welche einhändig zu umgreifen, frei zu tragen und gleichzeitig zu betätigen ist, über den größten Teil ihres Betätigungsweges, insbesondere unmittelbar nach wenigstens teilweisem Schließen eines Einlasses, das Medium austragen bzw. dabei zerstäuben. Die geringste Spannung der Feder im Ausgangs- und Ruhezustand **der Spender** liegt vorteilhaft über 2 bis 5 N und unter 10 bzw. 8 N, die Spannung bei Beginn des Austrages bzw. bei Schließen des Einlasses über 10 bzw. 15 N und unter 30 bzw. 25 N sowie die höchste Spannung am Ende des Austragvorganges über 40 bzw. 50 N und unter 100 bzw. 80 N. **Der Spender** kann sehr klein ausgebildet sein, nämlich hinsichtlich ihrer in Medienkontakt kommenden Flächen eine größte Weite von 30, 20 oder etwa 10 mm haben, während ihre Länge höchstens 50 bzw. 40 mm beträgt. Diese Länge betrifft z.B. den Abstand zwischen dem inneren Boden eines Druckraumes und dem äußeren Ende einer Betätigungshandhabe bei einer Austragvorrchtung, welche mit dem inneren Ende durch den Gefäßhals in ein kleines Fläschchen einzusetzen ist. **Der Spender** ist für sehr kleine Austragvolumina je vollständigem, anschlagbegrenztem Austragvorgang geeignet, nämlich Volumina unter einem, einem halben oder drei Zehntel Zenti- oder Milliliter. Die manuelle Betätigungskraft für einen Austragvorgang kann dann unter 200 bzw. 100 N liegen.

Durch die WO-A-91/03321 ist eine Dosierpumpe bekanntgeworden, welche lediglich einen als Feder ausgebildeten Balg enthält. Dieser Balg entwickelt ausschließlich axiale Federkräfte.

Der Erfindung liegt die Aufgabe zugrunde, einen **Spender** für Medien zu schaffen, bei welcher Nachteile bekannter Ausbildungen vermieden und/oder Vorteile und Wirkungen der beschriebenen Art zur erzielen sind. Insbesondere sollen **auch bei schwacher Dimensionierung hohe Federkräfte bewirkt werden. Es weiteren soll** eine einfache Herstellung und/oder eine vollautomatische Montage und/oder eine sehr geringe Anzahl von Bauteilen bzw. eine hohe Funktionssicherheit auch bei unterschiedlichsten Temperaturen gewährleistet sein.

Erfindungsgemäß sind die Merkmale gemäß Patentanspruch 1 vorgesehen. **Bevorzugte Ausführungsformen gehen aus den Unteransprüchen hervor.**

Die Feder kann Arbeitsabschnitte aufweisen, welche zweckmäßig in Längsrichtung aneinander gereiht sind und je Längeneinheit unterschiedliche Steifigkeit bzw. Federhärten haben. Der jeweilige Arbeitsabschnitt kann ein federnd verformbarer Federabschnitt, ein nichtfedemder Zwischenabschnitt, ein nicht-fedemder Endabschnitt und/oder ein federnder Endabschnitt sein. Der jeweilige nichtfedrimd Abschnitt ist zweckmäßig nicht durch eng bzw. berührend aneinander gelegte Federwindungen, sondern durch entsprechende Quer-schnittsänderung oder andere versteifende Ausbildungen der Arbeitsfeder bewirkt, so daß der jeweilige Federabschnitt über seine gesamte Länge und bis zu einem oder beiden Enden je Längeneinheit oder Federwindung im wesentlichen gleiche Federwirkung haben kann. Die jeweilige Federwindung bildet vorteilhaft Vollquerschnitte, welche in quer zueinander liegenden Richtungen stark unterschiedliche Erstreckungen haben, z.B. etwa in Feder-Längsrichtung eine mehrfach größere Querschnittserstreckung als rechtwinklig dazu bzw. quer oder radial zur Federachse.

Der jeweilige Arbeitsabschnitt kann als vollständig geschlossener oder mehrfach bzw. gleichmäßig perforierter Hohlmantel ausgebildet sein, so daß benachbarte Federabschnitte bzw. Federwindungen nicht nur über den Steigungsverlauf, sondern balgartig auch in Längsrichtung der Feder unmittelbar miteinander verbunden sind. Die verbindenden Abschnitte sind gegeneinander in Längsrichtung der Feder beweglich und können ähnlich aneinanderschließenden Kegelstümpfen im Längsschnitt unter einem Winkel von höchstens 90° bzw. unter spitzen Winkeln aneinander anschließen oder einteilig ineinander übergehen.

Besonders vorteilhaft ist es, daß die Feder über ihren Federweg auf Torsion beansprucht wird und sich so Torsions-Rückstellkräfte aufbauen. Diese können dann die axialen Rückstellkräfte ergänzen, so daß auch eine verhältnismäßig schwach dimensionierte Feder hohe Federkräfte bzw. eine verhältnismäßig lineare Federcharakteristik bewirkt. Der jeweilige Arbeitsabschnitt kann am Innen- und/oder Außenumfang nach Art eines ein-, zwei- oder mehrgängigen Gewindes als Wendel bzw. Steilwendel profiliert sein. Liegen die inneren und äußeren Wendelabschnitte annähernd deckungsgleich, so ist die Wandungsdicke des Arbeitsabschnittes in diesem Bereich über den Umfang bzw. die Axialerstreckung annähernd konstant. Die jeweilige Außen- bzw. Innenwendel kann über mindestens zwei bis alle Arbeitsabschnitte mit annähernd gleichem Durchmesser bzw. gleicher Steigung unterbrochen oder ununterbrochen durchgehen, so daß eine sehr einfach Herstellung möglich ist

Der Steigungswinkel der Wendel kann zwischen 10° und 60°, insbesondere 20° und 45° liegen, wobei als Mindest- bzw. Höchstwert zusätzlich zu diesen Werten 5°, 30°, 40° und 50° vorteilhaft sein können. Bei Verformung der Feder so, daß benachbarte Windungsabschnitte etwa gleichen Durchmessers angeschlagen aneinander anliegen, ergibt sich bei mehrgängiger Ausbildung mit abwechselnd ineinander liegenden Windungen mehrerer Wendeln eine entsprechend geringere innere Materialverformung bzw. Biegung. Durch Erhöhung der Wendelsteigung kann die räckfedemde Torsionsbelastung erhöht werden. Dadurch bleibt die Federspannung auch bei hohen mechanischen und thermischen Belastungen, z.B. bis mindestens 70° C, erhalten.

Der jeweils versteifte Arbeitsabschnitt kann dann z.B. nur dadurch gebildet werden, daß er lediglich radial außerhalb des Innenumfanges andere Querschnitte als ein oder zwei benachbarte Federabschnitte hat, beispielsweise in Längs- undloder Radialrichtung größere Vollquerschnitte aufweist. Der versteifte Abschnitt kann axial und/oder radial federnd, z.B. durch Querschnittsquetschung federnd oder im wesentlichen formsteif sein.

Der Innen- und/oder Außenumfang des jeweiligen Arbeitsabschnittes ist zur Gleitführung an entsprechenden Gegenflächen geeignet, an welchen er nur linien- bzw. schneidenförmig oder über eine größere Axialerstreckung anliegen kann. Femer ist der jeweilige Umfang zur Medienführung geeignet, wobei er mit der Gegenfläche einen über den Umfang seines Querschnittes annähernd geschlossenen Wendelkanal bilden kann. Die Strömungsrichtungen am Innen- und Außenumfang sind dabei vorteilhaft entgegengesetzt gerichtet, wobei die Strömungsumkehr der durchgehenden Strömung im Bereich eines Endes oder eines Wandungsdurchbruches des Arbeitsgliedes erfolgen kann. Über den Federweg könnte sich der jeweilige Wendelkanal bzw. die Wendelnut zwar bis zum Ende des Federweges im wesentlichen vollständig schließen, jedoch sind die Abmessungen zweckmäßig so vorgesehen, daß der Wendelkanal bzw. der Hohlraum des Arbeitsbauteiles stets offen bleibt.

Jeder der Arbeitsabschnitte kann auch ein Formschlußglied, ein Anschlagglied, ein Zentrierglied, eine Verdrehsicherung oder dgl. für seine axiale, radiale und/oder drehfeste Lagesicherung bzw. die der Arbeitsfeder bilden. Solche bzw. versteifte Arbeitsabschnitte können in Federlängsrichtung wesentlich kürzer als mindestens ein oder alle Federabschnitte bzw. der oder die unmittelbar anschließenden Federabschnitte sein. Der jeweilige Federabschnitt wiederum kann gegenüber seiner Außen- und/oder Innenweite eine größere oder auch eine kleinere Länge haben, je nachdem, welche Federwege bzw. Federwirkungen benötigt werden. Ist die Arbeitsfeder mit einem Befestigungsabschnitt durch eine Schnappverbindung oder dgl. axial und/oder radial im wesentlichen spielfrei gegenüber einem weiteren Bauteil, wie einem Verdrängerkolben, festgelegt, so können beide anschließenden Federabschnitte völlig unabhängig voneinader arbeiten. Im Falle eines Anschlagabschnittes ergibt sich nach Erreichen der Anschlagstellung eine Verkürzung der wirksamen Federlänge bzw. ein abruptes Ansteigen der Federkennlinie, so daß z.B. bis zum Schließen eines Einlaßventilen eine geringere Betätigungskraft und danach eine erhöhte Betätigungskraft erforderlich ist. Bei der Rückstellbewegung können dagegen beide beiderseits des Anschlagabschnittes liegenden Federabschnitte von Anfang an wirksam sein.

Die erfindungsgemäße Ausbildung ist insbesondere für Kolben- bzw. Schubkolbenpumpen geeignet, welche z.B. ein druckabhängig arbeitendes Auslaßventil aufweisen, das innerhalb des Kolbens liegt und einen vom Kolben gesonderten Ventilschließkörper aufweist, welcher gegenüber dem Kolben axiale Arbeitsbewegungen ausführt. Der Ventilkörper ist zweckmäßig einteilig mit dem anschließenden Federabschnitt bzw. mit der zugehörigen Ventilfeder oder zwei bis allen Arbeitsabschnitten der zugehörigen Arbeitsfeder ausgebildet. Ist die Pumpe als selbstnachsaugende Pumpe ausgebildet, so weist sie ein Einlaßventil auf, welches die Druck- bzw. Verdrängungskammer während des Pumphubes am Einlaß druckdicht verschlossen hält. Das Ventil kann als anschlagbegrenztes Ventil und/oder als Schieberventil ausgebildet sein. Sein axial beweglicher Ventilkörper kann einteilig mit jedem der genannten übrigen Arbeitsabschnitte des Arbeitsgliedes ausgebildet sein.

**Der Spender** kann auch so ausgebildet sein, daß ihre Pumpkammer nicht durch Selbstnachsaugung bzw. Rückhubbewegungen nachzufüllen ist, sondern von vomeherein den gesamten Medienvorrat **des Spenders** enthält. Jeder der Arbeitsabschnitte bzw. dessen Innen- und/oder Außenumfang kann teilweise oder vollständig auch außerhalb der medienführenden Bereiche liegen, z.B. an der Außenseite der Pumpkammer, so daß er in keinem Fall in Berührung mit dem Medium gelangt.

**Der Spender** bzw. **dessen** Bauteile, wie die Arbeitsfeder oder deren einzelne Arbeitsabschnitte, können sehr einfach hergestellt und montiert werden, insbesondere wenn die Bauteile im wesentlichen rotationssymmetrisch sowie so ausgebildet sind, daß für den unmittelbaren gegenseitigen Eingriff bestimmte Bauteile bei gegenseitig längsgerichteten Montagebewegungen gegeneinander selbstzentrierend wirken und allein durch Längskräfte in den funktionsgemäßen gegenseitigen Eingriff gelangen. Dadurch kann auf eine Vormontage von Baugruppen verzichtet werden. Z.B. können nacheinander die Arbeitsfeder und der Kolben in beiden möglichen Reihenfolgen unter Gewichtskraft in Längsrichtung in ein Pumpengehäuse abgesenkt werden, wonach durch Aufbringen einer Axialkraft von selbst die Lagesicherung zwischen Kolben und Arbeitsfeder einrückt. Der Kolben kann dann den einzigen, gesonderten Stimverschluß des Gehäuses bilden oder es kann hierfür ein gesonderter Gehäusedeckel aufgesetzt werden, über welchen ebenfalls die genannte axiale Montagekraft aufgebracht werden kann. Ein solcher Deckel, der ebenfalls selbstzentrierend in das Gehäuse einschnappt, kann am inneren und/oder äußeren Ende des Pumpengehäuses vorgesehen sein. Als inneres Ende ist jeweils dasjenige Ende bezeichnet, welches vom äußeren Ende abgekehrt ist, wobei dieses äußere Ende näher bei der manuellen Austragbetätigung bzw. dem Medienauslaß liegt. Verbindet man das innere Ende mit dem jeweiligs zugehörigen äußeren Ende, so entspricht diese Verbindungsrichtung meist etwa der Austrag-Strömungsrichtung in einem Hauptabschnitt des Auslaßkanales bzw. des Pumpraumes, wobei diese Strömungsrichtung der Pumpbewegung des Verdrängerkolbens entgegengesetzt ist

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung verwirklicht sein

Ausfühwngsbeispiele der Erfindung sind in den Zeichnungen dargestellt und werden im Folgenden näher erläutert. In den Zeichnungen zeigen:
Fig.1 einen erfindungsgemäßen **Spender**, teilweise im Axialschnitt,
Fig. 2 **den Spender** gemäß Fig. 1 in vergrößerter und geringfügig abgewandelter Ausbildung,
Fig. 3 einen Auschnitt einer weiteren Ausführungsform im Axialschnitt,
Fig. 4 einen Ausschnitt einer weiteren Ausführungsform eines Gehäuses und
Fig. 5 eine weitere Ausführungsform eines **Spenders** teilweise im Axialschnitt.

**Der Spender** 1 weist einen gegenüber einem strichpunktiert angedeuteten Medienspeicher lagefest anzuordnenden Grundkörper 2 auf, welcher zur Füllung bzw. Durchströmung mit dem Medium vorgesehen ist Der gehäuseförmige Grundkörper 2 ist aus einem langgestreckten, hülsenförmigen Gehäuseteil 3 und einem Deckel 4 zusammengesetzt, der das äußere Ende des napfförmigen Gehäuseteiles 3 ringförmig verschließt und von einer Austragbetätigung 5 durchsetzt ist. An ihrem äußeren Ende trägt die Austragbetätigung 5 einen Kopf 6, dessen äußerste Stirnfläche eine Druck-Handhabe 7 bildet und welcher einen radial gerichteten Medienauslaß 8 in Form einer ins Freie mündenden Zerstäuberdüse aufweist. Der Kopf 6 ist am äußeren Ende einer Kolbeneinheit 9 durch axiales Aufstecken befestigt und kann mit dieser Kolbeneinheit 9 synchron gegenüber dem Grundkörper 2 gegen dessen inneres Ende bzw. gegen dessen äußeres Ende verschoben werden.

Im wesentlichen vollständig ummantelt und stimseitig nach außen abgedeckt ist innerhalb des Bauteiles 3 bzw. 4 versenkt eine langgestreckte Arbeitseinheit bzw. Arbeitsfeder 10 angeordnet, welche sich im Ausgangszustand annähernd über die gesamte Innenlänge des Teiles 3 erstreckt. Beliebige Paare der Anordnungen 2 bis 10 können achsparallel bzw. achsgleich zueinander liegen und bestimmen dadurch eine zentrale Mittelachse 11 **des Spenders** der 1. Am inneren Ende bildet die Kolbeneinheit 9 einen napfförmigen Kolben 12, der am äußeren Ende über eine ringförmige Bodenwand in einen Stößel 13 übergeht. Dieser Stößel 13 ist durch den Deckel 4 nach außen geführt und trägt den Kopf 6. Jeder der Bauteile 3, 4, 9, 10 kann einteilig ausgebildet sein, so daß **der Spender** 1, ohne Kopf 6 und ggf. ohne Ansaug- bzw. Füllrohr, aus nur vier Bauteilen so funktionstüchtig zusammengesetzt werden kann, daß durch den Stößel 13 hindurch Medium aus der Pumpkammer 14 des Grundgehäuses 2 nach außen gepumpt werden kann.

Der Kolben 12 läuft mit zwei im axialen Abstand voneinander liegenden und entgegengesetzt ausragenden, ringförmigen Dichtlippen abgedichtet am Innenumfang des Mantels des Gehäuses 3, und zwar von einer anschlagbegrenzten Ausgangsstellung in eine Pumphubendstellung, in welcher der Kolben 12 selbst nicht anschlägt. Der Kolben 12 begrenzt die Pumpkammer 14 an ihrer äußeren Stirnseite und bildet mit seinem Hohlraum selbst einen Längsabschnitt der volumenveränderbaren Pumpkammer 14. Der Bauteil 9 bzw. 12 bzw. 13 kann gegenüber dem Bauteil 2 bzw. 3 bzw. 4 in jeder Hubstellung form- bzw. reibungsschlüssig verdrehgesichert sein.

Gegenüber der inneren und/oder äußeren Kolbenlippe des Kolbens 12 nach außen versetzt ist innerhalb der Kolbeneinheit 9 im Bereich der einteilig an den Stößel 13 anschließenden Bodenwand des Kolbens 12 ein Auslaßventil 15 vorgesehen, welches oberhalb eines Grenzdruckes in der Pumpkammer 14 selbsttätig gegen Ruckstellkräfte dadurch Öffnet, daß ein Ventilkörper 16 von einem Ventilsitz abhebt. Der Ventilsitz ist durch eine ringförmige Innenschulter gebildet, einteilig mit den Bauteilen 9, 12, 13 ausgebildet und bildet einen Endanschlag für die Schließlage des Ventilkörpers 16, dessen Schließbewegung zum äußeren Ende **der Spender** 1 bzw. parallel zur Strrmungsrichtung des Mediums im Ventil 15 gerichtet ist.

Mit jeweiligem Abstand von sowie zwischen dem inneren und äußeren Ende der Einheit 2 bzw. 3 ist innerhalb des Gehäuses 3 ein Einlaßventil 17 mit zwei zusammenwirkenden Ventilteilen, nämlich einem axial bewegbaren Ventilkörper 18 und einem gehäusefesten Ventilsitz 19 vorgesehen. Das innere Ende **der Spender** 1 bzw. des Grundkörpers 2 ist mit 20 bezeichnet und das äußere Ende mit 21, welches bei vollständig zusammengesetztem **Spender** durch die äußere Stirnfläche des Kopfes 6 gebildet ist Jeder der genannten Bauteile bzw. jeder Längsabschnitt eines solchen Bauteiles weist entsprechende innere und äußere Enden auf, wobei das innere Ende 20 innerhalb des Medienspeichers liegen kann, während die äußeren Enden der Bauteile 3, 4, 9, 10 außerhalb des Medienspeichers liegen. Das Einlaßventil 17 trennt im geschlossenen Zustand eine Einlaßkammer 22 druckdicht von der Pumpkammer 14, welche bei geöffnetem Ventil 17 mit der Kammer 22 durch unmittelbare Verbindung der beiden aneinander schließenden Kammerenden leitungsverbunden ist. Die Einlaßkammer 22 ist im wesentlichen ausschließlich von dem Gehäuse 3 begrenzt, und in sie mündet ein Einlaßkanal 23 über eine Einlaßöffnung 24, wobei zwischen dem Medieneinlaß des Einlaßkanales 23 und der Einlaßöffnung 24 bzw. dem Ventil 17 kein weiteres Ventil vorgesehen ist

Der Einlaßkanal 23 ist im wesentlichen durch ein biegeelastisches, schlauchförmiges Steigrohr gebildet, welches derart über das innere Ende 20 vorsteht, daß sein Medieneinlaß im Bereich des Bodens des Speichergefäßes liegt Das Steigrohr 25 ist hier durch einen vom Bauteil 3 bzw. 4 gesonderten Bauteil gebildet und in einer Halterung 26 des Bauteiles 3 lagefest angeordnet, kann aber auch einteilig mit dem genannten Bauteil ausgebildet sein. Die rohrförmige Halterung 26 nimmt das äußere Ende des Steigrohres 25 am Innenumfang über eine Steckverbindung auf und bildet mit ihrem äußeren Ende die Einlaßöffnung 24, welche gegenüber dem Ventil 17 axial nach außen und gegenüber dem in Ruhestellung stehenden Kolben 12 axial nach innen versetzt sein kann. Die Einlaßöffnung 24 liegt wie das Rohr 26 im wesentlichen vollständig innerhalb des Arbeitsgliedes 10, wobei das Rohr 26 einteilig nur von der inneren Stimfläche der Bodenwand 27 des Grundkörpers absteht, welche das innere Ende 20 bildet.

Die Arbeitsfeder 10 bildet eine Mehrzahl von axial aneinander schließenden Arbeits-Abschnitten 28 bis 34, wobei jeweils unmittelbar benachbart aneinander anschließende Abschnitte unterschiedliche Längen, Innenweiten undloder Außenweiten sowie Biege- bzw. Formsteifigketen jeweils entgegengesetzt sowohl in radialer Richtung als auch in axialer Richtung haben können. Hier sind die Abschnitte 28, 29, 30 als axial federnde bzw. längenveränderbare Federabschnitte vorgesehen, während die Abschnitte 31 bis 34 jeweils gegen axialen Zug bzw. Druck im wesentlichen formsteif sind. Die Abschnitte 31, 32, 34 sind Zwischenabschnitte der Arbeitsfeder 10, während der Abschnitt 33 den äußeren Endabschnitt der Arbeitsfeder 10 bildet.

Das innere Ende 35 der Arbeitsfeder 10 ist durch den Endabschnitt 30 gebildet und unmittelbar gegenüber dem Grundkörper 2 so abgestützt, daß es gegenüber diesem stets dieselbe Axiallage einnimmt und/oder reibungs- bzw. formschlüssig verdrehgesichert ist. Die Arbeitsfeder 10 ist im wesentlichen über ihre gesamte Länge hohl, und zwar mit durchgehend annähernd kontinuierlichen Innenquerschnitten, wobei der Hohlraum am äußeren Ende durch den Abschnitt 33 druckdicht verschlossen ist.

Auch der Mantel der Arbeitsfeder 10 ist im wesentlichen über deren gesamte Länge für das Medium undurchlässig, so daß nur das Ende 35 eine Übertrittsöffnung für das Medium vom Innenraum der Arbeitsfeder 10 zur Einlaßkammer 22 bildet. Der Innenumfang 36 bzw. der Außenumfang 37 der Arbeitsfeder 10 weicht im Bereich jedes der Abschnitte 28 bis 34 und über dessen Axialerstreckung von der zylindrischen Form ab, wobei der Außenumfang der Abschnitte 31 bis 34 jedoch teilweise oder vollständig zylindrisch sein kann. Der Innenumfang 36 ist im wesentlichen über alle Abschnitte 28 bis 32 und 34 von durchgehend konstanter Struktur, nämlich nach Art eines zweigängigen Spitzgewindes durch Wendeln 39 gebildet, so daß ein inneres Formwerkzeug nach der Herstellung der Arbeitsfeder 10 leicht aus dieser entfernt werden kann. Der Außenumfang 37 ist nur im Bereich der Abschnitte 28 bis 30, nicht jedoch im Bereich der Abschnitte 31 bis 34 durch entsprechende Wendeln 40 eines zweigängigen Spitzgewindes gebildet, das gegenüber dem Innengewinde so liegt, daß in seinem Bereich der Mantel 38 des jeweiligen Abschnittes 28, 29, 30 annähernd konstante Wandungsdicke hat Die radial am weitesten innen liegende Kante 41 der Wendel 39 oder dgl. kann im Bereich der Halterung 26 an deren Außenumfang zentriert gleiten, wie die radial am weitesten außen liegenden Kanten 42 der äußeren Wendeln 40 am Innenumfang des Gehäuses 3 bzw. der Kammer 22 und/oder des Kolbens 12 zentriert gleiten können. Die Abschnitte 29 und 31 bis 33 liegen vollständig innerhalb des Kolbens 12, das äußere Ende des Abschnittes 28 ragt bis in den Kolben 12, der Abschnitt 34 liegt wie der größte Längsteil des Abschnittes 28 vollständig in der gegenüber der Kammer 22 erweiterten Kammer 14, und der Abschnitt 30 liegt bei geschlossenem Ventil 17 vollständig in der Kammer 22, während er bei geöffnetem Ventil 17 teilweise in die Kammer 14 hineinragt.

Der Bauteil 10 ist in Längsrichtung formschlüssig ausschließlich gegenüber dem Bauteil 9, 12, 13 festgelegt, und zwar nur im Bereich der Abschnitte 31, 32, welche so über eine Schnappverbindung 49 und einen stimseitigen Anschlag in den Innenumfang des Kolbens 12 eingreifen, daß sie in beiden entgegengesetzten axialen Richtungen und/oder Drehrichtungen im wesentlichen spielfrei, reibungs- oder fomaschlüssig lagegesichert sind. Die Abschnitte 31, 32 stehen als Ringbunde radial über den Außenumfang der beiderseits anschließenden Abschnitte 28, 29 vor, wobei der Außenumfang des Abschnittes 31 ein Schnappglied zum federnden Einrasten in eine Schnappöffnung am Innenumfang des Kolbenmantels bildet und mit Abstand zwischen den Kolbenlippen liegt Der demgegenüber axial nach innen versetzte Abschnitt 32 liegt an einer Innenschulter des Kolbens 12 so an, daß er gegen nach außen gerichtete Bewegungen formschlüssig gesperrt ist Zwischen den Abschnitten 31, 32 ist ein gegenüber beiden radial geringfügig reduzierter Zentrierabschnitt vorgesehen, welcher am Innenumfang des Kolbenmantels anliegt. Gegenüber den gegeneinander lagestarren Abschnitten 31, 32 sind alle übrigen Abschnitte 28, 29, 30, 33, 34 axial und/oder radial bewegbar, nämlich als Folge des Arbeitshubes, des Rückhubes bzw. von Druckänderungen in der Kammer 14.

Zwischen der Befestigung 43 bzw. den Abschnitten 31, 32 und seiner äußeren Stirn- bzw. Bodenwand bildet der Kolben 12 mit seinem Innenraum eine über Drosselquerschnitte von der Kammer 14 getrennte und gegenüber dieser wesentlich kleinere Kammer 44, in welcher die Abschnitte 29, 33 sowie der Ventilkörper 16 liegen und aus der der Medienausgang aus der Kammer 14 durch das Ventil 15 herausführt. Die Kammer 44 steht über die Drosselquerschnitte bzw. durch über den Umfang verteilte Durchlässe 45 ständig in Leitungsverbindung mit der Kammer 14, wobei die Durchlässe 45 am Außenumfang der Abschnitte 31, 32 vorbeiführen und durch Axialnuten am Innenumfang des Kolbens 12 gebildet sein können.

Als Widerlager zur axialen bzw, drehgesicherten Abstützung und radial selbstzentrierenden Führung des inneren Endes 35 sind über den Umfang verteilte Abstötzkanten vorgesehen, die zweckmäßig durch Vorsprünge, wie Rippen 46, gebildet sind. Diese sind einteilig mit dem Gehäuse 3 ausgebildet und stehen von der Innenseite des Bodens 27 bzw. des Mantels der Kammer 22 so ab, daß das aus dem inneren Ende 35 herausströmende Medium zwischen ihnen unter Umlenkung in entgegengesetzte Richtung in die Kammer 22 und an den Außenumfang der Abschnitte 28 bis 34 strömen kann. Der Außenumfang der Halterung 26 begrenzt mit dem Innenumfang der Abschnitte 28, 34, 30 einen Wendelkanal 47, dessen Steigung und Druchlaßquerschnitt sich mit dem Arbeitshub ändert. Entsprechend begrenzt der Innenumfang der Kammer 22 und ggf. auch der Innenumfang der Kammer 14 bzw. des Kolbens 12 mit der äußeren Wendel 40 des Abschnittes 30 bzw. 28 bzw. 29 einen entsprechenden äußeren Wendelkanal 48. Die Wendelkanäle 47, 48 sind jeweils zweigängig vorgesehen, und auch der Wendelkanal 48 ändert seine Steigung und seinen Querschnitt bzw. sein Volumen mit den Längenänderungen des zugehörigen Abschnittes 28, 29, 30, ggf. wenigstens annähernd bis zu Null, falls axial aneinander schließende Wendelflanken am Ende des Hubes aneinander anschlagen. Die spezifische Verformung jeder Feder 28, 29, 30 ist über die gesamte Länge von deren Wendel 40 etwa konstant.

Sind die Kammern 14, 22 und der Innenraum der Arbeitsfeder 10 vollständig mit Medium gefüllt, so führt eine nach innen gerichtete Hubbewegung der Kolbeneinheit 9 zunächst nur zu einer Verkürzung und Torsionsspannung der Druckfedem 28, 30, wodurch der beiderseits an diese anschließende Ventilkörper 18 unter geringfügiger Drehung gegen den Ventilsitz 19 mitgenommen wird. Der Ventilsitz 19 ist durch eine Ringrippe gebildet, gegen welchen die gegenüberliegende Stirnfläche des Ventilkörpers 18 nach einem ersten Teilweg des Hubes drehend anschlägt und dadurch den Ventildurchlaß druckdicht sperrt. Die Verkürzung der Feder 30 ist dadurch beendet, und beim weiteren Hub ist nur noch die Feder 28 wirksam, deren inneres Ende durch das Ende 35 bzw. den Abschnitt 34 verdrehgesichert ist. Allerdings könnte der Ventilkörper 18 auch nach Art eines Schieberventiles dadurch arbeiten, daß er mit seinem Außenumfang in abdichtendem Eingriff mit dem Innenumfang der Kammer 22 kommt und dabei nicht anschlagbegrenzt wird, so daß auch die Feder 30 über den gesamten Hubweg des Kolbens 12 Torsions- bzw. Längenänderungen unterworfen ist

Nach dem Schließen des Ventiles 17 führt die weitere Hubbewegung zur Druckerhöhung in der Kammer 14 sowie zu einer Verkleinerung des Hohlraumes der Arbeitsfeder 10, so daß Medium aus diesem Hohlraum über die Öffnung 24 und den Kanal 23 zurück in den Speicher gedrückt wird, während der Druck in der Kammer 14 auf den als Differenzkolben vorgesehenen Abschnitt 33 wirkt, welcher an seiner äußeren Stirnseite den Ventilkörper 16 trägt. Sobald dieser Druck einen Grenzwert überschritten hat, gibt die bis dahin längenkonstante Druckfeder 29 unter Verkürzung und Torsionsverformung nach, so daß das Ventil 15 öffnet und das Medium über den vollständig im Stößel 13 eingeschlossenen Auslaßkanal in den Kopf 6 bzw. die Auslaßdüse 8 strömt Der Pumphub ist durch Anschlag der Kolbeneinheit 9 bzw. des Kopfes 6 am Grundkörper 2, jedoch außerhalb der Kammer 14, beendet, wobei das Ventil 15 durch die Ventilfeder 29 sofort unter Rückdrehung schließt. Durch die Wendelkanäle 48 und deren Verengung wird das Medium während des Austrages in den Kammern 14, 44 in Rotationsströmung versetzt sowie seine Strömung durch Verdrängung beschleunigt. Das äußere Ende des jeweiligen Abschnittes 28, 29, 30 kann durch den anschließenden Abschnitt 31, 32 bzw. 33 bzw. 34 form- bzw. reibungsschlüssig verdrehgesichert sein, insbesondere gegenüber dem Grundkörper 2 bzw. dem Kolben 12.

Wird die Handhabe 7 nun freigegeben, so führt der Kolben 12 bei zunächst noch geschlossenem Ventil 17 durch die Feder 28 einen ersten Teil des Rückhubes aus, bei welchem die Kammer 14 evakuiert wird, während der Hohlraum der Arbeitsfeder 10 durch Vergrößerung bereits über den Kanal 23 ansaugt. Anschließend öffnet das Ventil 17 durch die Feder 30, so daß das Medium aus dem Hohlraum und der Kammer 22 abrupt beginnend in die Kammer 14 angesaugt wird, bis der Kolben 12 seine Ausgangsstellung erreicht hat. Die Öffnung 24 ist gegenüber dem Ventildurchlaß des Ventiles 17 nach außen versetzt. Bei diesem Ansaugen wird das Medium wiederum sowohl innerhalb des Hohlraumes wie auch in den Kammern 22, 14 in Rotationsströmung versetzt, jedoch seine Strömung verlangsamt. Der Abschnitt 28 ist länger als der Abschnitt 30 und wirkt als Rückstellfeder nur auf den Kolben 12, während der Abschnitt 30 nicht nur als Ventilfeder für das Ventil 17, sondern auch als Rückstellfeder für den Kolben 12 wirkt. Der Kopf 6 ist in Achsrichtung lagefest mit der Kolbeneinheit 9 verbunden.

Der Deckel 4 ist mit einer axial einrastenden Schnappverbindung 49 mit dem Gehäuse 3 verbunden, wobei der hülsenförmige Rand am äußeren Ende des Gehäuses 3 sowohl am Innen- wie auch am Außenumfang vom Deckel 4 umgriffen ist Der Deckel 4 ist einteilig mit einem Befestigungsglied 50 zur Befestigung des Grundkörpers 2 bzw. der gesamten Vorrichtung 1 am Speicher einteilig ausgebildet Das Befestigungsglied 50 ist eine den Körper 3 im Bereich der Kammer 14 am Außenumfang mit Abstand umgebende Kappe, welche gegenüber dem äußeren Ende des Körpers 3 nach innen versetzt ist und hier ein Innengewinde für den Eingriff in ein Außengewinde am Hals des Speichers aufweist. Der Deckel 4 ist außerdem einteilig mit einer hülsenförmigen Dichtung 51 ausgebildet, welche den Körper 3 am Außenumfang mit Spaltabstand umgibt und deren Außenumfang für den dichtenden Eingriff in den Innenumfang des Speicherhalses vorgesehen ist. Der Deckel 4 ist des weiteren einteilig mit einem gegenüber der größten Außenweite der Vorrichtung 1 bzw. dem Kopf 6 und dem Deckel 50 in der Weite reduzierten Ansatz 52 einteilig ausgebildet, welcher die Schnappverbindung 49, in der Ausgangsstellung das Ventil 15, und einen Teil des Abschnittes 29 aufnimmt sowie am Außenumfang zur Radialführung des Kopfes 6 dient, welcher den Ansatz 52 in jeder Stellung mit seinem Innenumfang übergreift. In der Pumphubendstellung schlägt der Kopf 6 zweckmäßig an der äußeren Stimfläche des Gliedes 50 an, von welcher der Ansatz 52 absteht, so daß dieser dann vollständig innerhalb des Kopfes 6 liegt

Gemäß Fig. 2 sind die Teile 50a, 51a, 52a demgegenüber einteilig mit dem Gehäuse 3 ausgebildet, an dessen äußeren Rand sie anschließen. Der Deckel 4a liegt vollständig innerhalb dieser Teile 50a, 51a, 52a und ist über die Schnappverbindung 49a befestigt, wobei der Deckel 4a hier nur mit einem Außenumfang eines ringscheibenförmigen Flansches in einen Innenumfang des Schnappgliedes des Gehäuses 3 eingreift. Der Kopf 6 ist mit seinem Außenumfang am Innenumfang des Ansatzes 52a radial geführt und umgibt in der Pumphub-Endstellung die Schnappverbindung 49a am Außenumfang, wobei er ebenfalls an der Stirnwand des Gliedes 50a anschlägt.

Um durch den Medienaustrag eine Evakuierung des Speichers zu vermeiden, ist eine Belüftung vorgesehen, welche zweckmäßig **der Spender** 1 bzw. den Grundkörper 2 vom äußeren Ende her durchsetzt und entlang des Außenumfanges des Pump-kammermantels unmittelbar in den Gefäßhals sowie von dort in den Speicherraum führt. Der Lüftungskanal 53 verläuft entlang des Außenumfanges des Stößels 13 und des gegenüber den Kolbenlippen verengten Kolbenkörpers, dessen Bodenwand unmittelbar an den Stößel 13 einteilig anschließt. Diesen Umfangsflächen sowie der äußeren Stirnfläche der genannten Bodenwand liegen innere Umfangs- und Stirnflächen des Deckels 4 als Kanalbegrenzungen mit Spaltabstand gegenüber. Zwischen dem Außenumfang des Stößels 13 und der Kolben-Bodenwand ist ein Lüftungsventil 54 vorgesehen, das in Ausgangsstellung der Betätigung 5 durch Anschlag druckdicht geschlossen und sofort mit Beginn der Betätigung geöffnet ist. Das Ventil 54 liegt etwa im selben Axialbereich wie das Ventil 15, wobei der bewegliche Ventilteil einteilig mit dem Stößel 13 ausgebildet ist. Der Kanal 53 liegt unmitlelbar am Innenumfang desjenigen Hülsenteiles des Deckels 4, welcher in den Innenumfang des Gehäuses 3 eingreift, mündet an der inneren Stirnseite dieses Hülsenteiles, durchsetzt dann den Mantel des Gehäuses 3 zwischen beiden Hülsenteilen des Deckels 4 und mündet zwischen dem Gehäusemantel und der Dichtung 51 in den Flaschenhals. Ähnlich sind auch der Lüftungskanal 53a und das Ventil 54a gemäß Fig. 2 ausgebildet, wobei in Ausgangsstellung die hülsenförmig axial nach außen gerichtete hintere Dichtlippe des Kolbens 12 unmittelbar benachbart zum inneren Ende der Dekkelhülse liegt und mit dieser einen Ringraum begrenzt, welcher gegenüber der Kammer 14 druckdicht verschlossen ist sowie einen Abschnitt des Lüftungskanales bildet.

Nach den Figuren 1 und 2 sind vom inneren Ende 35 des Bauteiles 10 ausgehend, aufeinanderfolgend und unmittelbar einteilig aneinanderschließend die Abschnitte 30, 34, 28, 32, 29 und 33 vorgesehen, wobei die Abschnitte 30, 28, 29 im Betrieb Längenänderungen ausführen und die Abschnitte 34, 32, 31, 33 nicht Bis auf den Abschnitt 33 sind alle übrigen Abschnitte im Querschnitt ringförmig sowie in der Ringwandung geschlossen. Demgegenüber ist gemäß Fig. 3 der Abschnitt 32 nicht vorgesehen, sondern nur der Abschnitt 31 b und der anschließende Zentrierabschnitt. Des weiteren braucht der Abschnitt 30b nicht vedängerbar ausgebildet zu sein, sondern er kann lediglich radiale Ausgleichsbewegungen ermöglichen. Die hülsenförmige frei nach innen ausragende innere Kolbenlippe des Kolbens 12b bildet hier den Ventilsitz 19b des Ventiles 17b. Dafür ist der Kolben 12b bzw. diese Lippe so weit nach innen verlängert, daß die Abschnitte 28b, 34b stets innerhalb des Kolbens 12b liegen. Der als Gteitfläche abgerundete Außenumfang des Abschnittes 34b liegt dem trichterförmig konisch erweiterten Innenumfang 19b der Kolbenlippe in Ausgangsstellung mit geringem Abstand gegenüber. Wird der Kolben 12b nach innen bewegt, so läuft die Schließfläche 18b des Ventilkörpers auf die Fläche 19b auf, und das Ventil 17b ist geschlossen. Die Pumpkammer 14b liegt hier nur innerhalb des Kolbens 12b, und die Abschnitte 18b, 34b bilden einen im wesentlichen stationären Gegenkolben, welcher gemeinsam mit dem Kolben 12b das Volumen der Pumpkammer 14b beim Pumphub verengen. Das Widerlager 46b ist hier so gegen den Kolben 12b verlängert, daß in Ausgangsstellung sein äußeres Ende unmittelbar benachbart zum inneren Kolbenende liegt. Die Feder bzw. der Abschnitt 30b kann hier wesentlich kürzer als seine Weite sein. Dies gilt auch für die ringscheibenförmigen Abschnitte 31 bis 34. Der Abschnitt 28 ist höchstens zwei- bis dreimal länger als seine Weite, und die Innen- bzw. Außenweite der Abschnitte 28 bis 30 ist gleich.

Gemäß Fig. 4 ist ein gesonderter Deckel 4 nicht vorgesehen, sondern der Verschluß 4c ist allein durch die äußere Kolbenlippe des Kolbens 12c gebildet, welche am Innenumfang des Ansatzes 52c mit einer Ringkante gleitet und gleichzeitig den Ventilkörper des Ventiles 54c bildet. Der Innenumfang des Halses 52c ist zur Bildung des Ventilsitzes bzw. des zugehörigen Abschnittes des Lüftungskanales 53 mit Längsnuten versehen, welche unmittelbar nach Beginn des Pumphubes durch den Ventilkörper nach Art eines Schieberventiles geöffnet werden. Die äußere Kolbenlippe hat hier eine größere Weite als die Gleitkante der inneren Kolbenlippe, während die beiden Kolbenlippen gemäß den Figuren 1 bis 3 gleiche Weite haben. Der Kopf 6c ist hier mit einer axialen Sicherung 55 gegenüber dem durchgehend einteiligen Grundkörper 2c gesichert, insbesondere in der Ausgangsstellung annähernd spielfrei gegen Abziehen. Die Sicherung 55 dient auch zur Anschlagbegrenzung der Ausgangsstellung der Kolbeneinheit 9c, welche den Kopf 6c einschließt. Die Sicherungsglieder schnappen beim axialen Zusammenbau der Teile 2c und 6c bzw. 9c von selbst ineinander, wobei sie durch einen vorstehenden Ringbund am Innenumfang des Kopfmantels und einen Gegenbund am äußeren Ende sowie am Außenumfang des Ansatzes 52c gebildet sind.

Gemäß Fig. 5 ist der Deckel 4d verdrehgesichert am inneren Ende des Bauteiles 2d bzw. 3d vorgesehen. Der Deckel 4d bildet mit seiner äußeren Stirnfläche den Ventilsitz 19d, den Einlaß 24d, die Halterung 26d, den Boden 27d sowie unmittelbar mit dessen innerer Stirnfläche das Widerlager 46d und auch die äußere Begrenzung der Kammer 22d bzw. des Kanales 48d. Der innere Endabschnitt des Abschnittes 30d weist im Mantel 38d axiale Übertrittsöffnungen auf, durch welche das Medium aus dem Hohlraum des Bauteiles 10d in die Kammer 22d strömen kann und welche bis zur Endfläche 35d reichen bzw. der Verdrehsicherung dienen. Das Gehäuse 3d bildet am äußeren Ende einteilig eine ringscheibenförmige Stirnwand 56, welche vom Stößel 13d durchsetzt ist und gegen deren innere Stirnfläche der Kolben 12d in der Ausgangsstellung anschlägt. Des weiteren weist das Gehäuse 3d am Außenumfang einen ringscheibenförmig vorstehenden und einteilig mit ihm ausgebildeten Befestigungsflansch 50d auf, welcher nach Art einer Tellerfeder kegelstumpfförmig ist. Beim Spannen dieses Befestigungsgliedes 50d gegen die äußere Stirnfläche des Gefäßhalses mit einem Krimpring, einer Schraubkappe oder dgl. wird der Flansch 50d rückfedemd flachgedrückt, wobei seine innere Stimfläche bzw. deren äußere Umfangskante die Dichtung 51d bildet.

Die Ausbildung des Grundkörpers, insbesondere die Anordnung des Deckels gemäß Fig. 5, kann auch bei den Ausführungsformen nach den Figuren 1 bis 4 vorgesehen sein. Die Vorrichtung 1d läßt sich insbesondere in Kopflage sehr einfach montieren, weil nacheinander die Kolbeneinheit 9d, der Bauteil 10d und schließlich der Deckel 4d in das Gehäuse 3d abgesenkt werden können und sich dabei mit Schrägflächen selbstzentrierend gegenüber dem Gehäuse sowie gegeneinander ausrichten, wobei mit dem Einsetzen bzw. Einschnappen des Deckels 4d auch die Schnappverbindung des Bauteiles 10d einrastet. Der Deckel 4d greift in den Innenumfang des Gehäuses 3d über die Schnappverbindung 49d ein. Das Gehäuse 3d hat von der Kammer 14d bis zur Verbindung 49d durchgehend gleiche Innenweite. Die Schnappverbindung zwischen den Bauteilen 10d, 12d kann auch erst nach dem Einrasten des Deckels 4d eingerastet werden, nämlich durch einen Hub der Einheit 9d, bei welchem der Abschnitt 34d an der Stirnfläche 19d anschlägt und dann ein starres Widerlager für die Feder 28d bildet.

In den Fguren 1 bis 5 sind für einander entsprechende Teile die gleichen Bezugszeichen, jedoch mit unterschiedlichen Buchstabenindizes, verwendet, weshalb alle Beschreibungsteile sinngemäß für alle Ausführungsformen gelten und alle Ausbildungen jeder Ausführungsform bei jeder der übrigen Ausführungsformen vorgesehen sein können.

Insbesondere bei einer Ausführungsform entsprechend Fig. 3 ist es auch möglich, den Außenumfang des Abschnittes 28b bzw. 30b sehr nahe am Innenumfang des Kolbens 12b zu führen bzw. an diesem gleiten zu lassen, so daß sich ein entsprechender Wendelkanal der beschriebenen Art ergibt. Femer kann die Übertrittsöffhung zwischen dem Hohlraum des Bauteiles 10b und der Kammer 22b durch mindestens eine Queröffnung in dessen Mantel undloder im Abschnitt 31 bzw. 32 gebildet sein. Liegt die Übertrittsöffnung im Abschnitt 28b bzw. 30b, so kann dessen Außenumfang mit einem gegenüber der Übertrittsöffnung axial nach innen versetzten Abschnitt den Ventilkörper des Einlaßventiles bilden. Der Kolben kann auch am Innenumfang einen vorstehenden Nocken oder Wendelbund aufweisen, welcher unmittelbar benachbart zum Abschnitt 32 in die Wendelnut am Außenumfang des Abschnittes 28 eingreift und dadurch eine der Schnappverbindung 43 entsprechende Verbindung bildet. Das Einlaßventil kann des weiteren einen innerhalb des Bauteiles 10 liegenden Ventilsitz aufweisen, z.B. den Außenumfang des Rohres 25 oder der Halterung 26, auf den dann zu Beginn des Pumphubes ein Innenumfang des Bauteiles 10, z.B. der von einem Querkanal durchsetzte Abschnitt 32 bzw. 31 als Ventilkörper aufläuft, wobei der Querkanal und damit die Verbindung zwischen dem Hohlraum des Bauteiles 10 und der Kammer 14 geschlossen wird. Die Einlaßkammer ist in diesem Fall durch diesen Hohlraum gebildet. Statt der wendelförmigen Ausbildung des jeweiligen Abschnittes 28 bis 30 kann dieser auch mit entsprechenden Ringnuten oder anders profilierten Axialabschnitten versehen sein, welche jeweils über den Umfang geschlossen sind und gliederartig axial benachbart zueinander liegen.

## Patentansprüche

1. Spender für fließfähige Medien, der einen zur Aufnahme des Mediums dienenden Grundkörper (2, 2b, 2c, 2d), eine das Medium von einem Behälter zu einem Medienauslass (8) fördernde Fördereinrichtung, die mindestens zwei relativ zueinander bewegbare Bauteile aufweist, und eine diese mindestens zwei Bauteile der Fördereinrichtung beaufschlagende Feder (10) enthält, **dadurch gekennzeichnet, dass** diese Feder (10) als Torsionsfeder ausgebildet ist.

2. Spender nach Anspruch 1, **dadurch gekennzeichnet, dass** die Feder (10) mindestens einen federnden Abschnitt (28, 29, 30) und wenigstens einen gegenüber diesem wesentlich formsteiferen Längsabschnitt, wie ein Zwischenstück (31, 32) oder ein Endstück (33), aufweist, das an ein Anschlussende des federnden Abschnittes (28, 29, 30) anschließt, dass insbesondere die Feder (10) wenigstens zwei federnde Abschnitte (28, 29, 30) aufweist, die über das Zwischenstück (31, 32, 34) aneinander anschließen, und dass vorzugsweise wenigstens ein formsteiferer Längsabschnitt (31, 32, 33, 34) und mindestens ein federnder Abschnitt (28, 29, 30) durchgehend einteilig aus Kunststoff bestehen.

3. Spender nach Anspruch 2, **dadurch gekennzeichnet, dass** mindestens zwei gesonderte federnde Abschnitte (28, 29, 30) der Feder (10) gemeinsam oder unabhängig voneinander längenänderbar sind, dass insbesondere im Längsschnitt im Abstand hintereinander liegende und gegeneinander bewegbare Teilabschnitte des federnden Abschnittes (28, 29, 30) unmittelbar miteinander verbunden sind, und dass vorzugsweise der federnde Abschnitt (28, 29, 30) verdrehungsgesichert angeordnet ist.

4. Spender nach Anspruch 2 oder 3, **dadurch gekennzeichnet, dass** mindestens einer der Querschnitte wenigstens eines federnden Abschnittes (28, 29, 30) in der Dicke wesentlich von mindestens einem der Querschnitte wenigstens eines formsteiferen Längsabschnittes (31, 32, 33, 34) abweicht, dass insbesondere der federnde Abschnitt (28, 29, 30) zwischen seinen Enden durchgehend im wesentlichen konstante Wandungsdicke hat, und dass vorzugsweise der federnde Abschnitt (28, 29, 30) am Innen- und/oder Außenumfang wenigstens eine Steigungwendel (39, 40) aufweist.

5. Spender nach einem der Ansprüche 2 bis 4, **dadurch gekennzeichnet, dass** der federnde Abschnitt (28, 29, 30) durch einen am Umfang im wesentlichen geschlossenen Mantelkörper gebildet ist, dass insbesondere ein Außen- und/oder Innenumfang der Feder (10) zu ihrer Gleitführung oder zur Medienführung ausgebildet ist, und dass vorzugsweise ein sich über den größten Teil der Längserstreckung des federnden Abschnittes (28, 29, 30) erstreckender Hohlraum als am Boden geschlossener Feder-Innenraum ausgebildet ist.

6. Spender nach Anspruch 4 oder 5, **dadurch gekennzeichnet, dass** die Steigungswendel eine Federwindung ist, die parallel zu ihrer Längsachse (11) eine mehrfach größere Querschnittserstreckung hat als radial dazu, dass insbesondere die jeweilige Federwindung eine Steilwendel mit einer Steigung von mehr als 10° ist, und dass vorzugsweise mindestens zwei benachbarte Federwindungen die wenigstens zweigängige Steigungswendel bilden.

7. Spender nach einem der Ansprüche 2 bis 6, **dadurch gekennzeichnet, dass** der federnde Abschnitt (28, 29, 30) mit wenigstens einem anschließenden formsteiferen Längsabschnitt (31, 32, 33, 34) einen im wesentlichen durchgehenden Hohlkörper bildet, dass insbesondere der formsteifere Längsabschnitt eine von der Längsrichtung der Feder (10) abweichende Innenfläche, wie mindestens eine schräge Innenfläche, aufweist, und dass vorzugsweise der formsteifere Längsabschnitt (31, 32, 33, 34) eine über die Länge seiner Innenfläche durchgehende Wendel (39) aufweist.

8. Spender nach einem der Ansprüche 2 bis 7, **dadurch gekennzeichnet, dass** der formsteifere Längsabschnitt (31, 32, 33, 34) über das Anschlussende wenigstens eines anschließenden federnden Abschnittes (28, 29, 30) nach außen, wie quer nach außen, vorsteht, dass insbesondere der formsteifere Längsabschnitt (31, 32, 33, 34) mit den Anschlussenden der anschließenden federnden Abschnitte (28, 30) gegenüber deren von diesem formsteiferen Längsabschnitt abgekehrten Enden bewegbar ist, und dass vorzugsweise der formsteifere Längsabschnitt (31, 32, 33) ringförmig ist.

9. Spender nach einem der Ansprüche 2 bis 8, **dadurch gekennzeichnet, dass** der formsteifere Längsabschnitt (31, 32) gegen entgegengesetzte Bewegungen parallel zur Längsachse (11) unmittelbar anschlagbegrenzt gegenüber einem der Bauteile lagegesichert ist, dass insbesondere der formsteifere Längsabschnitt (31, 32, 33, 34) gegen Zug im wesentlichen formsteif angeordnet bzw. ausgebildet ist, und dass vorzugsweise der formsteifere Längsabschnitt (31, 32) mit einer Schnappverbindung (43) befestigt ist.

10. Spender nach einem der Ansprüche 2 bis 9, **dadurch gekennzeichnet, dass** der formsteifere Längsabschnitt (31, 32, 33, 34) wenigstens ein unmittelbar in eines der Bauteile (12) eingreifendes Lagesicherungsglied, wie einen Anschlagbund, ein Schnappglied oder dgl., bildet, dass insbesondere der formsteifere Längsabschnitt (34) eine mit einer Gegenfläche (19, 19b) eines der Bauteile (3, 12b) zusammenwirkende Schließfläche (18) bildet, und dass vorzugsweise das Endstück (33) an dem von einem Zwischenstück (31, 32) abgekehrten Ende wenigstens eines federnden Abschnittes (29) ein Steuerglied, einen Ventilteil (16), einen Anschlag, ein Führungsglied oder einen Steuerkolben der Austragvorrichtung bildet

11. Spender nach einem der Ansprüche 2 bis 10, **dadurch gekennzeichnet, dass** mindestens ein federnder Abschnitt (28, 29, 30) als Ventil bzw. als Ventilbetätigungsfeder oder als Rückstellfeder für eine manuelle Betätigung (5) vorgesehen ist, dass insbesondere zwischen zwei formsteiferen Längsabschnitten (31, 32, 34) eine Haupt- Rückstellfeder (28) mit größtem Federweg und auf den von dieser Rückstellfeder (28) abgekehrten Seiten der beiden formsteiferen Längsabschnitte Ventil-Rückstellfedern (29, 30) für ein Auslassventil (15) sowie ein Einlassventil (17) vorgesehen sind und dass eine der Ventil-Rückstellfedern (29) bzw. ein Endstück (33) im wesentlichen synchron mit einem Verdränger-Kolben (12) bewegbar ist, und dass vorzugsweise innerhalb der Feder (10) eine Einlassöffnung (24) mündet, welcher in Strömungsrichtung das an einem Umfang der Feder (10) liegende Einlassventil (17) nachgeordnet ist.

12. Spender nach einem der vorhergehenden Ansprüche, **dadurch gekennzeichnet, dass** der Grundkörper (2, 2b, 2c, 2d) wenigstens eines der folgenden Merkmale aufweist:
12.1 er ist aus nur zwei im wesentlichen unbeweglich ineinandergreifenden, gesonderten Grundkörper-Bauteilen (3, 4 bzw. 3d, 4d) zusammengesetzt und wenigstens einer dieser Bauteile (3, 4) ist im wesentlichen formsteif;
12.2 erschließt
12.2.1 ein Befestigungsglied (50, 50d) zur Befestigung des Spenders (1, 1d) an einem Medienspeicher,
12.2.2 eine Dichtung (51, 51d) zum abgedichteten Verschluss eines Medienspeichers,
12.2.3 eine Lagerung für einen Kolben (12, 12d),
12.2.4 mindestens einen Ventilsitz (19, 19d),
12.2.5 eine Belüftungsverbindung (53) für den Medienspeicher,
12.2.6 eine Halterung (26, 26d) für einen Einlasskanal (25, 25d),
12.2.7 eine Durchführungsöffnung für einen Betätigungsstößel (13, 13d),
12.2.8 eine Lagesicherung (55) für einen Betätigungskopf (6c) ein;
12.3. er ist an einem Ende mit einem Deckel (4, 4d) verschlossen, welcher
12.3.1 mit einer Schnappverbindung (49, 49d) befestigt ist,
12.3.2 eine Abstütz-Anlagefläche (46d) für das Ende der Feder (10d),
12.3.3 einen Ventilsitz (19d) eines Einlass-Ventiles (17d),
12.3.4 eine Einlassöffnung (24d) für das Medium bildet, und
12.3.5 an dem vom Betätigungsende abgekehrten Ende (20d) des Grundkörpers (1d) liegt.

## Claims

1. A dispenser for flowable media comprising a base body (2, 2b, 2c, 2d) serving to receive said media, means for delivering said media from a reservoir to a media outlet (8), said means comprising at least two components each movable relative to the other, and including a spring (10) loading said at least two components of said delivery means, **characterized in that** said spring (10) is configured as a torsion spring.

2. The dispenser as set forth in claim 1, **characterized in that** said spring (10) comprises at least one spring section (28, 29, 30) and at least one longitudinal section dimensioned substantially more rigid than the latter, such as an intermediate section (31, 32) or an end piece (33) contacting one adjoining end of said spring section (28, 29, 30), more particularly said spring (10) comprising at least two spring sections (28, 29, 30) juxtaposed via said intermediate section (31, 32, 34), and preferably at least one more dimensionally rigid longitudinal section (31, 32, 33, 34) and at least one spring section (28, 29, 30) consisting full-length integrally of a plastics material.

3. The dispenser as set forth in claim 2, **characterized in that** at least two separate spring sections (28, 29, 30) of said spring (10) are elongatable jointly or independently of each other, more particularly partial sections of said spring section (28, 29, 30) located in longitudinally section in line spaced away from each other and movable relative to each other being directly connected to each other, and preferably said spring section (28, 29, 30) being arranged locked against twisting out of place.

4. The dispenser as set forth in claim 2 or 3, **characterized in that** at least one of said cross-sections of at least one spring section (28, 29, 30) departs in thickness substantially from at least one of said cross-sections of at least one more dimensionally rigid longitudinal section (31, 32, 33, 34), more particularly said spring section (28, 29, 30) having a substantially constant wall thickness throughout between its ends, and preferably said spring section (28, 29, 30) comprising at the inner and/or outer circumference at least one helix (39, 40).

5. The dispenser as set forth in any of the claims 2 to 4, **characterized in that** said spring section (28, 29, 30) is formed by a jacket body substantially closed circumferentially, more particularly an outer and/or inner circumference of said spring (10) being configured to guide its sliding action or said media, and preferably a cavity extending over the majority of the longitudinal extent of said spring section (28, 29, 30) being configured as a spring interior closed at the bottom.

6. The dispenser as set forth in claim 4 or 5, **characterized in that** said helix is a spring winding having parallel to its longitudinal axis (11) a cross-sectional extent several times larger than radially thereto, more particularly each spring winding having a helical pitch of more than 10°, and preferably at least two juxtaposed spring windings forming said helix having at least two turns.

7. The dispenser as set forth in any of the claims 2 to 6, **characterized in that** said spring section (28, 29, 30) with at least one adjoining more dimensionally rigid longitudinal section (31, 32, 33, 34) forms a substantially full-length hollow body, more particularly said more dimensionally rigid longitudinal section comprising an inner surface such as at least one inclined inner surface departing from the longitudinal direction of said spring (10), and preferably said more dimensionally rigid longitudinal section (31, 32, 33, 34) comprising a helix (39) over the length of its inner surface.

8. The dispenser as set forth in any of the claims 2 to 7, **characterized in that** said more dimensionally rigid longitudinal section (31, 32, 33, 34 ) protrudes beyond the connecting end of at least one adjoining spring section (28, 29, 30) outwardly, such as transversely outwardly, more particularly said more dimensionally rigid longitudinal section (31, 32, 33, 34) with said connecting ends of said adjoining spring sections (28, 30) being movable relative to the ends thereof facing away from said more dimensionally rigid longitudinal section and preferably said more dimensionally rigid longitudinal section (31, 32, 33) being ring-shaped.

9. The dispenser as set forth in any of the claims 2 to 8, **characterized in that** said more dimensionally rigid longitudinal section (31, 32) is locked in place against opposing movements parallel to said longitudinal axis (11) directly abutment-defined relative to one of said components, more particularly said more dimensionally rigid longitudinal section (31, 32, 33, 34) being arranged or configured substantially dimensionally rigid as regards tension and preferably said more dimensionally rigid longitudinal section (31,32) being secured by a snap connector (43).

10. The dispenser as set forth in any of the claims 2 to 9, **characterized in that** said more dimensionally rigid longitudinal section (31, 32, 33, 34) forms at least one position-locking member such as an abutment shoulder, snap-action member or the like directly engaging one of said components (12), more particularly said more dimensionally rigid longitudinal section (34) forming a locking surface (18) coacting with a counter-surface (19, 19b) of one of said components (3, 12b), and preferably said end piece (33) forming at the end of at least one spring section (29) facing away from an intermediate piece (31, 32) a control member, a valve part (16), an abutment, a guiding member or a control piston of said dispenser.

11. The dispenser as set forth in any of the claims 2 to 10, **characterized in that** at least one spring section (28, 29, 30) is provided as a valve or valve actuating spring or as a return spring for manual actuation (5), more particularly between two more dimensionally rigid longitudinal sections (31, 32, 34) a main return spring (28) being provided with a maximum spring travel and at sides of both more dimensionally rigid longitudinal sections facing away from said return spring (28) valve return springs (29) for an outlet valve (15) as well as an inlet valve (17) being provided and one of said valve return springs (29) or an end piece (33) being movable substantially in synchronism with a displacement piston (12) and preferably within said spring (10) an inlet port (24) merging arranged downstream of an inlet valve (17) located at a circumference of said spring (10).

12. The dispenser as set forth in any of the preceding claims, **characterized in that** said base body (2, 2b, 2c, 2d) comprises at least one of the following features:
12.1 said base body is composed of only two substantially non-movable interengaging, separate base body components (3, 4 and 3d, 4d resp.) and at least one of said components (3, 4) is substantially dimensionally rigid;
12.2 said base body including
12.2.1 a fastening member (50, 50d) for fastening said dispenser (1, 1d) to a media storage,
12.2.2 a seal (51, 51d) for sealed closure of a media storage,
12.2.3 a bearing for a piston (12, 12d),
12.2.4 at least one valve seat (19, 19d),
12.2.5 a ventilation connection (53) for said media storage,
12.2.6 a support (26, 26d) for an inlet channel (25, 25d),
12.2.7 a guide-thru opening for an actuating tappet (13, 13d),
12.2.8 a position lock (55) for an actuating head (6c);
12.3 said base body is closed off at one end by a cover (4, 4d) which
12.3.1 is secured by a snap connector (49, 49d), and forming
12.3.2 a supporting contact surface (46d) for the end of said spring (10d),
12.3.3 a valve seat (19d) of an inlet valve (17d),
12.3.4 an inlet opening (24d) for said medium and
12.3.5 located on the end (20d) of said base body (1d) facing away from the actuating end.

## Revendications

1. Distributeur pour des matières capables d'écoulement, qui comprend un corps de base (2, 2b, 2c, 2d) servant au logement de la matière, un moyen de transport, convoyant la matière d'un récipient à une sortie de matière (8), moyen de transport qui présente au moins deux éléments constructifs mobiles l'un par rapport à l'autre, et un ressort (10) chargeant ces deux ou bien ces divers éléments constructifs du moyen de transport, **caractérisé en ce que** ce ressort (10) est réalisé en tant que ressort à torsion.

2. Distributeur d'après la revendication 1, **caractérisé en ce que** le ressort (10) présente au moins une section (28, 29, 30) élastique et au moins une section longitudinale présentant une résistance de forme plus élevée par rapport à cette dernière, telle qu'un élément intermédiaire (31, 32) ou bien un élément terminal (33), qui fait suite à une extrémité de raccordement de la section élastique (28, 29, 30), **en ce que** notamment le ressort (10) présente au moins deux sections élastiques (28, 29, 30) faisant suite l'une à l'autre par l'élément intermédiaire (31, 32, 34), et **en ce que** de préférence au moins une section longitudinale (31, 32, 33, 34) présentant une résistance de forme plus haute et au moins une section élastique (28, 29, 30) sont composées d'une seule pièce de bout en bout de matière plastique.

3. Distributeur d'après la revendication 2, **caractérisé en ce qu'**au moins deux sections élastiques (28, 29, 30) distinctes du ressort (10) peuvent être modifiées dans leurs longueurs ensemble ou indépendamment l'une de l'autre, **en ce que** notamment des sections partielles de la section élastique (28, 29, 30) situées l'une derrière l'autre dans la section longitudinale, écartées et mobiles l'une par rapport à l'autre sont directement raccordées entre elles, et **en ce que** de préférence la section élastique (28, 29, 30) est disposée de manière assurée contre des sollicitations de torsion.

4. Distributeur d'après la revendication 2 ou 3, **caractérisé en ce qu'**au moins une des sections transversales d'au moins une section élastique (28, 29, 30) diffère de manière substantielle dans l'épaisseur d'au moins une des sections transversales d'au moins une section longitudinale (31, 32, 33, 34) présentant une résistance de forme plus haute, **en ce que** notamment la section élastique (28, 29, 30) présente entre ses extrémités une épaisseur de paroi essentiellement constante de bout en bout, et **en ce que** de préférence la section élastique (28, 29, 30) présente au périmètre intérieur et/ou extérieur au moins un pas d'hélice (39, 40).

5. Distributeur d'après une des revendications de 2 à 4, **caractérisé en ce que** la section élastique (28, 29, 30) est constituée par un corps d'enveloppe essentiellement fermé au périmètre, **en ce que** notamment un périmètre extérieur et/ou intérieur du ressort (10) est réalisé pour son guidage à glissement ou bien pour le guidage de la matière, et **en ce que** de préférence un espace creux s'étendant sur la plus grande partie de l'étendue longitudinale de la section élastique (28, 29, 30) est réalisé en tant qu'espace intérieur de ressort fermé au fond.

6. Distributeur d'après la revendication 4 ou 5, **caractérisé en ce que** le pas d'hélice est une spire de ressort, qui présente parallèlement par rapport à son axe longitudinal (11) une étendue de section transversale de plusieurs fois plus grande que radialement par rapport à ceci, **en ce que** notamment la respective spire de ressort est une hélice à forte pente présentant une inclinaison de plus de 10°, et **en ce que** de préférence au moins deux spires de ressort limitrophes constituent le pas d'hélice à au moins deux filets.

7. Distributeur d'après une des revendications de 2 à 6, **caractérisé en ce que** la section élastique (28, 29, 30) constitue au moins avec une section longitudinale (31, 32, 33, 34) faisant la suite et présentant une résistance de forme plus haute, un corps creux essentiellement de bout en bout, **en ce que** notamment la section longitudinale ayant une résistance de forme plus haute présente une surface intérieure s'écartant de la direction longitudinale du ressort (10), telle qu'au moins une surface intérieure oblique, et **en ce que** de préférence la section longitudinale (31, 32, 33, 34) avec une résistance de forme plus haute présente une hélice (39) continue de bout en bout sur la longueur de sa surface intérieure.

8. Distributeur d'après une des revendications de 2 à 7, **caractérisé en ce que** la section longitudinale (31, 32, 33, 34) avec une résistance de forme plus haute saille vers l'extérieur, tel que transversalement vers l'extérieur au-delà de l'extrémité de raccordement au moins d'une section élastique (28, 29, 30) faisant la suite, **en ce que** notamment la section longitudinale (31, 32, 33, 34) avec une résistance de forme plus haute peut être déplacée avec les extrémités de raccordement des sections élastiques (28, 30) qui font la suite, par rapport aux extrémités de celle-ci opposées à cette section longitudinale de résistance de forme plus haute, et **en ce que** de préférence la section longitudinale (31, 32, 33) avec une résistance de forme plus haute présente une forme annulaire.

9. Distributeur d'après une des revendications de 2 à 8, **caractérisé en ce que** la section longitudinale (31, 32) ayant une résistance de forme plus haute est assurée dans sa position contre des mouvement opposés parallèlement à l'axe longitudinal (11) en étant directement délimitée par arrêt par rapport à un des éléments de construction, **en ce que** notamment la section longitudinale (31, 32, 33, 34) ayant une résistance de forme plus haute est disposée ou encore réalisée de manière essentiellement indéformable à la traction, et **en ce que** de préférence la section longitudinale (31, 32) ayant une résistance de forme plus haute est fixée au moyen d'un raccordement à déclic (43).

10. Distributeur d'après une des revendications de 2 à 9, **caractérisé en ce que** la section longitudinale (31, 32, 33, 34) ayant une résistance de forme plus haute forme au moins un élément d'assurage de position s'engageant directement dans un des éléments constructifs (12), tels qu'un collet de butée, un élément à déclic ou similaires, **en ce que** notamment la section longitudinale (34) ayant une résistance de forme plus haute forme une surface de fermeture (18) agissant avec une contre-surface (19, 19b) d'un des éléments constructifs (3, 12b), et **en ce que** de préférence l'élément terminal (33) à l'extrémité opposée à un élément intermédiaire (31, 32) d'au moins une section élastique (29) forme au moins un élément de commande, un élément de soupape (16), un arrêt, un élément de guidage ou bien un piston pilote du dispositif de distribution.

11. Distributeur d'après une des revendications de 2 à 10, **caractérisé en ce qu'**au moins une section élastique (28, 29, 30) est prévue en tant que soupape ou encore en tant que ressort d'actionnement de soupape ou bien en tant que ressort de rappel pour un moyen d'actionnement (5) manuel, **en ce que** notamment entre deux sections longitudinales (31, 32, 34) de résistance de forme plus haute sont prévus un ressort de rappel principal (28) avec un trajet élastique maximal et sur les côtés des deux sections longitudinales ayant une résistance de forme plus haute, opposés à ce ressort de rappel (28), des ressorts de rappel de soupape (29, 30) pour une soupape de sortie (15) ainsi que pour une soupape d'admission (17) et **en ce qu'**un des ressorts de rappel de soupape (29) ou encore un élément terminal (33) peut être déplacé de manière essentiellement synchrone avec un piston déplaceur (12), et **en ce que** de préférence à l'intérieur du ressort (10) débouche une ouverture d'admission (24), à laquelle fait suite en direction d'écoulement la soupape d'admission (17) située à un périmètre du ressort (10).

12. Distributeur d'après une des revendications précédentes, **caractérisé en ce que** le corps de base (2, 2b, 2c, 2d) présente au moins une des caractéristiques suivantes :
12.1 il est composé seulement de deux éléments constructifs de corps de base (3, 4 ou encore 3d, 4d) individuels et s'engageant l'un dans l'autre de manière essentiellement immobile et au moins un de ces éléments constructifs (3, 4) est essentiellement indéformable ;
12.2 il comprend
12.2.1 un élément de fixation (50, 50d) pour la fixation du distributeur (1, 1d) sur un réservoir à matières,
12.2.2 un joint d'étanchéité (51, 51d) pour la fermeture étanche d'un réservoir á matières,
12.2.3 un logement pour un piston (12, 12d),
12.2.4 au moins un siège de soupape (19, 19d),
12.2.5 une raccordement d'aération (53) pour le réservoir à matières,
12.2.6 un support (26, 26d) pour un conduit d'admission (25, 25d),
12.2.7 une ouverture de passage pour un piston-poussoir d'actionnement (13, 13d),
12.2.8 un assurage de position (55) pour une tête d'actionnement (6c) ;
12.3 il est fermé à une extrémité par un couvercle (4, 4d),
12.3.1 lequel est fixé au moyen d'un raccordement à déclic (49, 49d),
12.3.2 lequel forme une surface de contact d'appui (46d) pour l'extrémité du ressort (10d),
12.3.3 un siège de soupape (19d) d'une soupape d'admission (17d),
12.3.4 une ouverture d'admission (24d) pour la matière, et
12.3.5 qui se trouve à l'extrémité (20d) du corps de base (1d), opposée à l'extrémité d'actionnement.
